# EUROPÄISCHE PATENTSCHRIFT

(11) **EP 3 478 812 B1**
(45) Veröffentlichungstag und Bekanntmachung des Hinweises auf die Patenterteilung: **24.11.2021**
(21) Anmeldenummer: 17720496.3
(22) Anmeldetag: 02.05.2017
(51) Int. Cl.: C11D 17/00, C11D 10/04, C11D 3/37, C11D 3/43, C11D 3/50

(54) **VERWENDUNG EINES STÜCKFÖRMIGEN REINIGUNGSMITTELS ZUR REINIGUNG DES WC-BEREICHS**
USE OF A PIECE OF CLEANING AGENT FOR CLEANING OF THE TOILET AREA
UTILISATION DE DETERGENT SOUS FORME DE BLOC POUR NETTTOYER LA ZONE DES W.C.

(30) Priorität: 29.06.2016 DE 102016111895; 30.08.2016 DE 102016116112
(43) Veröffentlichungstag der Anmeldung: 08.05.2019
(73) Patentinhaber: Buck-Chemie GmbH, 71083 Herrenberg (DE)
(72) Erfinder: LEIPOLD, Joachim, 72760 Reutlingen (DE); SCHIRMER, Antje, 72108 Rottenburg (DE); BRUNECKER, Frank, 72108 Rottenburg (DE)
(74) Vertreter: Mammel und Maser
(86) Internationale Anmeldenummer: PCT/EP2017/060355
(87) Internationale Veröffentlichungsnummer: WO 2018/001603

(56) Entgegenhaltungen:
- WO-A1-2008/125407
- WO-A1-2017/140511
- DE-T2- 69 421 172
- DE-T2- 69 622 170
- US-A- 4 460 490

## Beschreibung

Die vorliegende Erfindung betrifft die Verwendung eines stückförmigen Reinigungsmittels für den WC-Bereich, die Seifen enthalten. Solche Reinigungsmittel können beispielsweise als sogenannte Rimblocks in WC-Körbchen oder über einen an dem Mittel befestigten Haken am Rande der Toilettenschüssel eingehängt werden oder aber auch an der Toilettenschüssel angeklebt werden.

Solche stückförmigen Reinigungsmittel sollten auch bei höheren Temperaturen ihre Form beibehalten, sie sollten schnittfest sein und einen hinreichend hohen Schmelzpunkt aufweisen, damit sie auch in wärmeren Klimazonen und im Sommer transportiert und gelagert werden können, ohne ihre Form zu verändern.

Die Verwendung von Seifen in Toilettenreinigungsmitteln ist bekannt.

Die Seifen bilden mit Flüssigkeiten Gele und bewirken bereits in geringen Mengen eine hohe Festigkeit des Mittels, so dass stückförmige, schnittfeste Reinigungsmittel erhalten werden können. Seifen sind weiterhin vorteilhaft, da sie einen hohen Anteil an Parfümölen einlagern können, so dass sich die Mittel auch zur Beduftung eignen.

Zudem können aus Seifen transparente Mittel hergestellt werden. Solche transparenten Mittel werden von den Verbrauchern gewünscht, da sie optisch ansprechend sind.

Die DE 197 10 635 A1 lehrt ein transparentes gelförmiges, stückförmiges Toilettenreinigungsmittel, das auch zur permanenten Raumbeduftung dient und anionische Tenside, Alkancarbonsäuresalze wie beispielsweise Natriumstearat als Gelbildner, Lösemittel und Duftstoffe umfasst. Die dortigen Mittel werden an einem Halter oder in einem Korb oder käfigartigen Behälter im Toilettenbecken an einer Stelle angebracht, die bei jedem Spülvorgang vom zulaufenden Spülwasser durchströmt wird.

Aus der EP 1 953 215 A1 sind stückförmige Toilettenreinigungsmittel mit besonders hoher Transparenz bekannt, die neben Alkancarbonsäuresalzen, Lösemitteln, Tensiden und Parfümöl auch wenigstens eine Verbindung aus der Gruppe der Zucker und Zuckerderivate und wenigstens eine Verbindung aus der Gruppe der reduzierten Zucker umfassen.

Durch das bei der Anwendung des Toilettenreinigungsmittels in der Toilettenschüssel häufige Überspülen mit Spülwasser nimmt allerdings mit der Zeit die Transparenz des Mittels ab. Auf dem Reinigungsmittel bildet sich eine weißliche Schicht, die Reinigungsmittel "verweißen". Zudem wird mit zunehmender Zahl von Spülvorgängen beim Überspülen mit Wasser immer weniger Reinigungsmittel von der Oberfläche abgelöst, und häufig verbleibt ein unlöslicher, unansehnlicher, weißlicher Rest des ursprünglich transparenten Mittels in dem Behältnis, der dann von Hand entfernt werden muss. Dieses Problem ist aus dem Stand der Technik bekannt. Versuche im Hause der Anmelderin, ein Verweißen des Mittels nach einer Vielzahl von Spülgängen durch Zugabe von Komplexbildnern oder Dispergiermitteln zu verhindern, führte nicht zum gewünschten Erfolg.

Aus der EP 1 318 191 B1 sind Pasten für den Sanitärbereich bekannt, die einen Haftvermittler aus der Gruppe der Oligo- oder Polyethylenoxid und/oder Oligo- oder Polypropylenoxid und/oder Oligo- und/oder Polybutylenoxid umfassenden Blockcopolymere sowie Wasser und Parfüm umfassen. Diese viskosen Pasten sind nicht stückförmig und werden auch nicht in einem Toilettenkörbchen bevorratet sondern direkt auf den Sanitärgegenstand appliziert, wo sie haften und erst nach einer Vielzahl von Spülvorgängen abgespült werden.

Transparente Seifenstücke sind aus der WO 01/11 001 A1 und der US 6 689 728 B2 bekannt.

Aus der DE 696 22 170 T2 sind Riegel-Zusammensetzungen mit minimalen Anteilen von Polyalkylenglycol zum Strukturieren der Riegel bekannt.

Die DE 694 21 172 T2 lehrt synthetische Waschmittelstücke und Waschmittel-Zusammensetzungen, die zu Stücken geformt werden können.

Die WO 2008/125407 A1 lehrt Toilettenreinigungsblöcke, die wenigstens teilweise transparent oder transluzent sind mit einer Trägerzusammensetzung und 20 bis 50 Gew.% eines Biozids.

Aus der älteren Patentanmeldung WO 2017/140511 A1 ist ein Reinigungsmittel für den Sanitärbereich mit wenigstens zwei Phasen, wobei die erste Phase eine Gesamtgelphase und die zweite Phase ein nicht gelförmiger Reinigungsmittelformkörper ist, bekannt.

Die Aufgabe der vorliegenden Erfindung besteht darin, stückförmige Alkancarbonsäuresalze umfassende Reinigungsmittel für den WC-Bereich bereitzustellen, die sich vollständig auflösen, nicht verweißen, ihre Transparenz beibehalten und einen hinreichend hohen Schmelzpunkt aufweisen. Diese Aufgabe wird durch die Merkmale des Anspruchs 1 gelöst.

Die Erfindung betrifft die Verwendung eines stückförmigen Reinigungsmittels zur Reinigung des WC-Bereichs, welches Reinigungsmittel transparent ist und Tenside, Alkancarbonsäuresalze und Lösemittel umfasst, und der Anteil an Alkancarbonsäuresalzen zwischen 1 Gew.% und 5 Gew.% und der Anteil an Lösemitteln (einschließlich Parfümölen) weniger als 40 Gew.% in dem Mittel beträgt und das Mittel wenigstens 18 % nichtionischer Tenside aus der Gruppe der Oligo- oder Polyethylenoxide und/oder Oligo- und/oder Polypropylenoxide und/oder Oligo- und/oder Polybutylenoxid umfassenden Blockcopolymere enthält.

Im Rahmen der vorliegenden Erfindung wurde festgestellt, dass ein Reinigungsmittel, das zwischen 1 Gew.% und 5 Gew.% Salze von Alkancarbonsäuren aufweist, weniger als 40 Gew.% Lösemittel (einschließlich Parfümöle) und wenigstens 18 Gew.% nichtionische Tenside aus der Gruppe der Oligo- oder Polyethylenoxide und/oder Oligo- und/oder Polypropylenoxide und/oder Oligo- und/oder Polybutylenoxid umfassenden Blockcopolymere, transparent, schnittfest, stückförmig und ausreichend hart ist, einen Schmelzpunkt von wenigstens 53 °C aufweist und auch bei vielfachem Überspülen mit Wasser im Wesentlichen transparent bleibt und sich vollständig abspülen lässt.

Das Mittel weist einen geringen Anteil von maximal 5 Gew.%, vorzugsweise weniger als 4 Gew.% und besonders bevorzugt weniger als 3 Gew.% Alkancarbonsäuresalze auf. Aufgrund des geringen Anteils an Alkancarbonsäuresalzen, die letztendlich zusammen mit den im Spülwasser enthaltenen Erdalkaliionen den unansehnlichen weißen Niederschlag auf der Oberfläche bewirken, wird auch beim fortwährenden Überspülen mit Wasser ein Verweißen vermieden.

Grundsätzlich geht eine Reduzierung des Anteils an Alkancarbonsäuresalzen jedoch mit einer Erniedrigung des Schmelzpunktes des Mittels einher (vgl. US 4,666,671), so dass solche Reinigungsmittel bereits unterhalb von 50 °C schmelzen und somit für den Transport und die Lagerung in heißeren Klimata oder im Sommer nicht geeignet sind.

Im Rahmen der vorliegenden Erfindung wurde erstaunlicherweise festgestellt, dass Mittel mit Schmelzpunkten über 53° C, die transparent und schnittfest sind und nicht verweißen, erhalten werden, wenn das Mittel ein spezielles nichtionisches Tensid, nämlich aus der Gruppe der zuvor beschriebenen Blockcopolymere, in einem Anteil von vorzugsweise wenigstens 18 Gew.%, vorzugsweise wenigstens 20 Gew.%, bevorzugt wenigstens 25 Gew.% umfasst, wobei Reinigungsmittel mit besonders hohen Schmelzpunkten bei einem Anteil von wenigstens 30 Gew.% oder gar wenigstens 35 Gew.% Blockcopolymere erhalten werden.

In dem erfindungsgemäßen Konzentrationsbereich von Alkancarbonsäuresalzen, Blockcopolymeren und Lösemitteln bilden die Alkancarbonsäuresalze und Blockcopolymere mit den Lösemitteln hinreichend harte, transparente Gele, die abspülbar sind und nicht verweißen.

Das Mittel weist zwischen 1 Gew.% und 5 Gew.% und besonders bevorzugt zwischen 2 Gew.% und 4 Gew.% Salze von Alkancarbonsäuren, insbesondere Alkalistearat, auf, zwischen 20 Gew.% und 50 Gew.% und vorzugsweise 35 Gew. % bis 45 Gew. % der obigen Blockcopolymere und weniger als 30 Gew.%, vorzugsweise zwischen 18 Gew. % und 28 Gew. % Lösemittel. Einzelne dieser Werte können auch in einem Mittel, unabhängig von dem Vorliegen der anderen angegebenen Konzentrationsbereiche, vorliegen.

Als Salze der Alkancarbonsäuren werden im Rahmen der vorliegenden Erfindung die Salze der aliphatischen oder ungesättigten Alkancarbonsäuren eingesetzt. Vorzugsweise weisen die Alkancarbonsäuresalze eine Kohlenstoffkette mit zwischen 10 und 24 Kohlenstoffatomen auf und sind Monocarbonsäuresalze, insbesondere Alkaliseifen. Besonders bevorzugte Alkancarbonsäuresalze sind Salze von Stearin-, Laurin-, Myristin-, Palmitin-, Ölsäure und/oder C-Schnitze derselben aus natürlichen oder synthetischen Quellen. Wegen der biologischen Abbaubarkeit sind insbesondere die geradzahligen, unverzweigten Alkancarbonsäuresalze mit natürlichen C-Quellen-Schnitten besonders geeignet.

Das Mittel umfasst wenigstens ein Alkancarbonsäuresalz, es können jedoch auch mehrere Alkancarbonsäuresalze miteinander kombiniert werden.

Die Alkancarbonsäuresalze sind vorzugsweise Alkalisalze und insbesondere Natrium- und/oder Kaliumsalze.

Im Rahmen der vorliegenden Erfindung werden unter Blockcopolymer Makromoleküle aus linear miteinander chemisch verknüpften Blöcken aus mehreren Monomeren, das heißt Hetero- oder Copolymere, die aus längeren Sequenzen oder Blöcken eines jeden Monomers bestehen, verstanden. Die erfindungsgemäßen Blockcopolymere umfassen wenigstens einen Oligo- oder Polyethylenoxidblock. Weiterhin umfasst das Blockcopolymer ein weiteres Polymer, wobei Oligo- oder Polypropylenoxid und/oder Oligo- oder Polybutylenoxid als Copolymere im Rahmen der vorliegenden Erfindung bevorzugt sind.

Ein hoher Schmelzpunkt, Transparenz und Formstabilität des Reinigungsmittels werden beispielsweise mit EO-PO-EO-Blockcopolymeren der folgenden Formel HO-(CH₂-CH₂-O)ₓ-(CHCH₃-CH₂-O)_{y}(-CH₂-CH₂-O)_{z}-H erzielt. Solche Blockcopolymere sind beispielsweise bei der Firma BASF unter dem Handelsnamen Pluronic PE 6800 oder der Firma Kolb-Chemie unter der Bezeichnung V/23345/2 erhältlich. Im Allgemeinen sind diese Blockcopolymere entweder bei Raumtemperatur flüssig oder weisen einen niederen Schmelzpunkt von weniger als 50 °C auf.

Anstelle des PO-Blockes kann auch ein B(utylen)O-Block verwendet werden.

Das Mittel kann neben den Alkancarbonsäuresalzen und den Blockcopolymeren weitere Tenside umfassen, wobei die Tenside aus der Gruppe der anionischen, nichtionischen, kationischen oder amphoteren Tenside ausgewählt werden können oder Mischungen derselben vorgesehen sein können, insbesondere aus anionischen und nichtionischen Tensiden.

Unter den anionischen Tensiden sind insbesondere die Alkylsulfate, Alkylethersulfate, die Sulfonate wie beispielsweise die Alkylsulfonate, die Olefinsulfonate, die Alkoxyalkansulfonate, die Alkylarylsulfonate wie die Alkylbenzolsulfonate oder die Toluolsulfonate, die Sulfatester, die Alkylcarbonate, Alkyethercarboxylate, die Fettsäuretauride, die Alkylisothionate und deren Mischungen bevorzugt.

Als nichtionische Tenside können beispielsweise Alkylethoxylate wie C8 - C30-Alkoholethoxylat mit bis zu 60 EO, ethoxylierte Alkyphenole, ethoxylierte oder propoxylierte Fettalkohole, Zuckertenside wie Alkylpolyglycoside, Polyethylenglykolether, ethoxylierte Fettsäureester, Kondensationsprodukte von Ethylenoxid mit langkettigen Aminen oder Amiden oder vergleichbare Verbindungen, Aminoxide, Trisiloxanalkoxylate oder deren Mischungen eingesetzt werden.

Als amphotere Tenside können beispielsweise Betaine eingesetzt werden und als kationische Tenside quartäre Alkylammoniumverbindungen. Im Falle von kationischen Tensiden muss bei der Auswahl darauf geachtet werden, dass keine Wolkenbildung durch die Bildung von Neutralkomplexen erfolgt.

Der Anteil an Tensiden (ohne die Alkancarbonsäuresalze und die Blockcopolymere) hängt von der gewünschten Reinigungs- bzw. Schaumleistung ab und liegt im Allgemeinen zwischen 10 Gew.% und 65 Gew.%.

Vorzugsweise beträgt der Tensidanteil in dem Mittel (ohne Alkancarbonsäuresalze und ohne Blockcopolymere) zwischen 15 und 40 Gew.% und besonders bevorzugt zwischen 20 Gew.% und 30 Gew.%.

Der Anteil an nichtionischen Tensiden (ohne Blockcopolymere) liegt vorzugsweise zwischen 5 und 30 Gew.%, insbesondere zwischen 10 und 20 Gew.% und besonders bevorzugt zwischen 11 Gew.% und 15 Gew.%.

Der Anteil an anionischen Tensiden liegt (ohne die Alkancarbonsäuresalze) im Allgemeinen zwischen 5 und 30 Gew.%, insbesondere zwischen 10 und 20 Gew.% und besonders bevorzugt zwischen 11 Gew.% und 15 Gew.%.

Der Gesamtanteil an Tensiden (einschließlich der Alkancarbonsäuresalze und der Blockcopolymeren) in dem Mittel sollte weniger als 90 Gew.%, vorzugsweise weniger als 85 Gew.% und mehr als 60 Gew.% und besonders bevorzugt zwischen 65 und 75 Gew.% betragen.

Um ein hinreichend hartes Mittel zu erhalten, sollte der Lösemittelanteil in dem Mittel maximal 40 Gew.% betragen. Im Rahmen der vorliegenden Erfindung werden Parfümöle zu den Lösemitteln gerechnet. Lösemittel sind erforderlich, damit die Alkancarbonsäuresalze transparente Gele bilden. Der Anteil an Lösemitteln wirkt sich zudem auf die Härte des Mittels aus. Aus diesem Grund sollte der Anteil an Lösemitteln in dem Mittel vorzugsweise weniger als 30 Gew.% und besonders bevorzugt zwischen 20 Gew. % und 25 Gew.% betragen.

Als Lösemittel können organische und/oder anorganische Lösemittel eingesetzt werden. Bevorzugte Lösemittel sind Wasser und Alkohole, insbesondere mehrwertige Alkohole. Als Alkohole können beispielsweise 1,2-Propylenglykol, Dipropylenglykol, Butylenglykol, Ethylenglykol, 1,7-Heptandiol, Glycerin, Glycerinderivate, Monoethylenglykole, Polethylenglykole mit einem Molekulargewicht von bis zu 8000 sowie die Mono-C₁₋₄-Alkylether der vorangegangenen Verbindungen ausgewählt werden. Sorbitole werden im Rahmen der vorliegenden Erfindung auch als mehrwertige Alkohole definiert.

Vorzugsweise werden zwischen 10 Gew.% und 20 Gew.% Wasser und zwischen 3 Gew.% und 10 Gew.% mehrwertige Alkohole eingesetzt. Die mehrwertigen Alkohole tragen dazu bei, dass die Massen transparenter werden.

Das Mittel kann weiterhin Parfümöle enthalten, beispielsweise in einer Menge von 2 Gew.% bis 20 Gew.%, vorzugsweise weniger als 10 Gew. % und besonders bevorzugt zwischen 3 Gew. % und 6 Gew. %. Hierdurch wird eine langanhaltende kontinuierliche Duftabgabe und Raumbeduftung erreicht. Nachdem die Parfümöle neben der Beduftung auch lösend wirken, werden sie im Rahmen der vorliegenden Erfindung auch zu den Lösemitteln gerechnet.

Generell können als Parfümöle einzelne synthetische Produkte wie Ether, Ester, Aldehyde oder Ketone eingesetzt werden. Hierzu zählen beispielsweise Benzylacetat (Ester), Benzylethylether (Ether), Citral, Citronellal (Aldehyd), Citronellol oder Eugenol (Alkohole). Bevorzugt werden Mischungen eingesetzt, die ein typisches sensorisches Profil liefern.

Das Mittel kann anorganische Salze enthalten, vorzugsweise zwischen 0 und 5 %. Cumolsulfonate können bis zu 10 % als Lösevermittler, Hydrotrop bzw. Klarstellmittel zugesetzt werden. Wahlweise kann das Mittel auch noch Bleichmittel, Oxidationsmittel, Korrosionsschutzmittel, Nano-Partikel, keimtötende Mittel, dekorative Farbgranulate und/oder Polymere wie PVA, Cellulose oder Acrylamide umfassen. Auch der Zusatz von Farbstoffen ist möglich, wobei bei der Zugabe von Farbstoffen allerdings bedacht werden muss, dass der Transparenzeindruck infolge von zunehmender Lichtabsorption durch die Farbstoffe abnimmt.

Die Komponenten des Mittels werden vorzugsweise zusammen geschmolzen und dann in eine beliebige, geschlossene Form mit wenigstens einer Öffnung gegossen, um dort zu erstarren. Die Befüllung kann mit den bekannten diskontinuierlich und kontinuierlich arbeitenden Verfahren erfolgen. Im Vergleich zu den bekannten extrudierten Toilettenreinigungsmitteln, die aufwändige Mischer und Extruder erforderlich machen, kann das erfindungsgemäße optisch ansprechende Mittel somit in einem weitaus einfacheren Verfahren hergestellt werden.

Das Mittel weist einen Schmelzpunkt von wenigstens 53 °C, vorzugsweise wenigstens 55 °C und besonders bevorzugt wenigstens 59 °C auf. Besonders bevorzugt sind Schmelzpunkte über 60 °C. Die Mittel zeichnen sich auch durch eine hinreichende Härte bei Raumtemperatur und Temperaturen von wenigstens 53 °C, vorzugsweise wenigstens 55 °C und besonders bevorzugt von mehr als 59 °C aus, sie sind dabei schnittfest und formstabil.

Die Reinigungsmittel weisen dann die erforderliche Härte auf, wenn die erkalteten Mittel bei Raumtemperatur unverletzt und ohne Beschädigung der Oberfläche aus der Form entnommen werden können. Eine solche hinreichende Härte ist unter anderem auch eine Voraussetzung dafür, dass das Mittel überhaupt die für ein Toilettenreinigungsmittel erforderlichen Spülzahlen erreicht.

Die Mittel sind transparent. Ein Mittel ist im Sinne der vorliegenden Erfindung transparent, wenn die Transmission des Mittels mit einer Schichtdicke von 10 mm gemessen gegen eine leere Küvette der Schichtdicke von 10 mm wenigstens 60 %, vorzugsweise wenigstens 70 %, beträgt. Die Transmission wird dabei im Sichtbaren, d.h. zwischen 400 nm und 800 nm bestimmt, und die Transmission sollte wenigstens bei einer Wellenlänge im Sichtbaren die obige Mindesttransmission aufweisen.

Die Spülzahlen der Mittel liegen im Allgemeinen zwischen 80 und 400 bei einem Block von 35 g.

Der pH-Wert einer 1 % Lösung des Reinigungsmittels in Wasser sollte über pH 9 liegen, damit die Transparenz erhalten bleibt und ein Ausfällen der Carbonsäuren vermieden wird. Vorzugsweise sollte der pH-Wert zwischen 9,5 und 12 betragen.

Die Erfindung wird nachfolgend anhand von Ausführungsbeispielen und Vergleichsversuchen näher beschrieben.

In der nachfolgenden Tabelle 1 sind zwei erfindungsgemäße Rezepturen R1 und R2 zwei Vergleichsrezepturen V1 und V2 gegenüber gestellt.

**Tabelle 1**

| **Substanz** | **Erfindungsgemäße Rezepturen** | | **Vergleichsrezepturen** | |
|---|---|---|---|---|
| | **R1** | **R2** | **V1** | **V2** |
| Natriumalkylbenzolsulfonat + Toluolsulfonat | 14,00 | 10,00 | 10,00 | 10,00 |
| Natriumstearat | 2,25 | 2,25 | 2,25 | 2,25 |
| C9-C11 Alkohol-Ethoxylat mit 10 EO | 12,40 | 12,00 | 21,00 | 37,00 |
| C13-C15 Alkohol-Ethoxylat mit 11 EO | | | 16,00 | |
| EO/PO-Blockcopolymer | 40,00 | 40,00 | 15,10 | 15,10 |
| Polyoxyethylene C8-C10 Glyceride | 4,00 | | | |
| Natriumchlorid | 2,00 | 2,00 | 2,00 | 2,00 |
| Trinatriumcitrat | 0,10 | 0,10 | 0,10 | 0,10 |
| Natriumcumolsulfonat | | 6,00 | 6,00 | 6,00 |
| Wasser | 14,50 | 16,80 | 16,80 | 16,80 |
| 1,2 Propylenglycol | 6,70 | 6,70 | 6,70 | 6,70 |
| Chinolingelb (2 %ige wäss. Lösung) | <0,1 | <0,1 | <0,1 | <0,1 |
| Prociontürkisblau (6 %ige wäss. Lösung) | <0,1 | <0,1 | <0,1 | <0,1 |
| Cairo Lavender | 4,00 | 4,00 | 4,00 | 4,00 |
| Summe | 100,0 | 100,0 | 100,0 | 100,0 |
| | | | | |
| Schmelzpunkt | 59,5 °C | 60,5 °C | 48,5 °C | 48,0 °C |
| Härte / mN (T = 25 °C) | 1670 | 1640 | 990 | 900 |
| Verhältnis Natriumstearat : Blockcopolymer | 1:17,8 | 1:17,8 | 1:6,7 | 1:6,7 |
| Gesamtlösemittelmenge in Gew. % | 18,5 | 20,8 | 20,8 | 20,8 |
| Gesamttensidmenge in Gew. % | 68,65 | 64,25 | 64,35 | 64,35 |

Die erfindungsgemäßen Rezepturen R1 und R2 weisen einen Schmelzpunkt über 53 °C, insbesondere von etwa 60 °C auf, wohingegen die Mittel gemäß der Vergleichsrezeptur Schmelzpunkte unterhalb von 50 °C aufweisen und somit beim Transport oder der Lagerung in wärmeren Klimata schmelzen und weich werden und somit als stückförmige Reinigungsmittel ungeeignet sind.

In der nachfolgenden Tabelle 2 sind für die in Tabelle 1 aufgelisteten Substanzen die Stoffgruppen, die Funktionen der jeweiligen Substanzen und die eingesetzten Chemikalien aufgeführt.

**Tabelle 2**

| **Substanz** | **Stoffgruppe** | **Funktion** | **Eingesetzt wurden** |
|---|---|---|---|
| Natriumalkylbenzolsulfonat + Toluolsulfonat | anionische Tenside | Reinigung | Marlon ARL (Sasol) |
| Natriumstearat | anionische Tenside | Gelbildner | |
| C9-C11 Alkohol-Ethoxylat mit 10 EO | nichtionische Tenside | Gelbildner | Imbentin C/91/100 (Kolb) |
| C13-C15 Alkohol-Ethoxylat mit 11 EO | nichtionische Tenside | Gelbildner | Lutensol AO 11 (BASF) |
| EO/PO-Blockcopolymer | nichtionische Tenside | Gelbildner | V/23345/2 (Kolb-Chemie) oder Pluronic PE6800 (BASF) |
| Polyoxyethylene C8-C10 Glyceride | | Schäumer | Emanon XLF (Kao Chemicals) |
| Natriumchlorid | anorganische Salze | Stellmittel | |
| Trinatriumcitrat | Oligocarbonsäuresalze | Komplexbildner | |
| Natriumcumolsulfonat | Hyd rotrop | Klarstellmit- | Eltesol SCS |
| | | tel | 93 (Rhodia) |
| Wasser | Lösemittel | Zur Gelbildung | |
| 1,2 Propylenglycol | Lösemittel | Zur Gelbildung | |
| Chinolingelb (2 %ige wäss. Lösung) | Farbstoffe | | |
| Prociontürkisblau (6 %ige wäss. Lösung) | Farbstoffe | | |
| Cairo Lavender | Duftstoffe | | |

Darüber hinaus zeigen die nachfolgenden Vergleichsversuche, dass nur mit den erfindungsgemäßen Blockcopolymeren, nicht aber anderen nichtionischen Tensiden Reinigungsmittel mit einem hinreichend hohen Schmelzpunkt erhalten werden können.

Zum Vergleich wurde das EO-PO-Blockpolymer in der erfindungsgemäßen Rezeptur R1 in Tabelle 1 durch ein anderes nichtionisches Tensid, nämlich C13-C15 Alkoholethoxylat mit 11 EO gemäß der nachfolgenden Rezeptur ersetzt und der Schmelzpunkt bestimmt:

**Tabelle 3**

| **Substanz** | **Stoffgruppe** | **Funktion** | **Eingesetzt wurden** | **V3** |
|---|---|---|---|---|
| Natriumalkylbenzolsulfonat + Toluolsulfonat | anionische Tenside | Reinigung | Marlon ARL (Sasol) | 14,00 |
| Natriumstearat | | Gelbildner | | 2,25 |
| C9-C11 Alkohol-Ethoxylat mit 10 EO | nichtionische Tenside | Gelbildner | Imbentin C/91/100 (Kolb) | 12,40 |
| C13-C15 Alkohol-Ethoxylat mit 11 EO | | Gelbildner | Lutensol AO 11 (BASF) | 40,00 |
| EO/PO-Blockcopolymer | | Gelbildner | | - |
| Polyoxyethylene C8-C10 Glyceride | | Schäumer | Emanon XLF (Kao Chemicals) | 4,00 |
| Natriumchlorid | anorganische Salze | Stellmittel | | 2,00 |
| Trinatriumcitrat | Oligocarbonsäuresalze | Komplexbildner | | 0,10 |
| Natriumcumolsulfonat | Hyd rotrop | Klarstellmittel | Eltesol SCS 93 (Rhodia) | - |
| Wasser | Lösemittel | Gelbildner | | 14,50 |
| 1,2 Propylenglycol | | Gelbildner | | 6,70 |
| Chinolingelb (2 %ige wäss. Lösung) | Farbstoffe | | | <0,1 |
| Prociontürkisblau (6 %ige wäss. Lösung) | | | | <0,1 |
| Cairo Lavender | Duftstoffe | | | 4,00 |
| Summe | | | | 100,0 |

Der Schmelzpunkt der Vergleichsrezeptur V3 betrug 43,0 °C und die bei 25 °C gemessene Härte 940 mN.

Dies zeigt, dass hohe Schmelzpunkte nicht mit irgendwelchen nichtionischen Tensiden, sondern nur mit den EO-PO-Blockpolymeren erhalten werden.

### Härtemessung:

Die Härtewerte der verschiedenen Rezepturen wurden wie folgt bestimmt:
Die Härtemessungen wurden mit dem Druckkraftmesser PCE-FG 20SD von PCE Instruments (PCE Deutschland GmbH) und der enthaltenen Edelstahl-Messspitze "Kegel" durchgeführt. Zur definierten Positionierung war das Druckkraftmessgerät am Teststand PCE-FTS50 von PCE Instruments (PCE Deutschland GmbH) montiert, um eine exakte vertikale Verschiebung mit einer Auflösung von 0,01 mm zu gewährleisten.

Die aufgeschmolzenen Gelmassen wurden in eine Petrischale gegossen und anschließend für 3 Stunden bei 25 °C gelagert, um das Aushärten der Gelmassen sicherzustellen. Anschließend wurden die Proben im beschriebenen Messaufbau untersucht.

Zur Härtemessung wurde die Messspitze knapp oberhalb der Probenoberfläche positioniert und die Messspitze in Schritten von 0,1 mm in Richtung Probenoberfläche nach unten bewegt (Absenkgeschwindigkeit 0,02 mm/s) und der Kraftwert an der entsprechenden Stelle gespeichert. Als Messgröße der Härte wurde der gemessene Kraftwert in mN bei einer Eindringtiefe der Messspitze in die Probe von 2,5 mm verwendet. Als Nullpunkt der Eindringtiefe wurde die Position definiert, bei der an der darauf folgenden Position erstmals eine Kraft gemessen wurde. Die Temperatur während der Messung betrug 25 °C.

## Patentansprüche

1. Verwendung eines stückförmigen Reinigungsmittels zur Reinigung des WC-Bereichs, welches Reinigungsmittel transparent ist und Tenside, Alkancarbonsäuresalze und Lösemittel umfasst, und der Anteil an Alkancarbonsäuresalzen zwischen 1 Gew.% und 5 Gew.% und der Anteil an Lösemitteln (einschließlich Parfümölen) weniger als 40 Gew.% in dem Mittel beträgt und das Mittel wenigstens 18 % nichtionischer Tenside aus der Gruppe der Oligo- oder Polyethylenoxide und/oder Oligo- und/oder Polypropylenoxide und/oder Oligo- und/oder Polybutylenoxid umfassenden Blockcopolymere enthält.

2. Verwendung nach Anspruch 1, **dadurch gekennzeichnet, dass** der Schmelzpunkt des Reinigungsmittels wenigstens 53 °C, vorzugsweise wenigstens 55 °C und besonders bevorzugt mehr als 59 °C beträgt.

3. Verwendung nach einem der vorangegangenen Ansprüche, **dadurch gekennzeichnet, dass** das Mittel weniger als 4 Gew.% und vorzugsweise weniger als 3 Gew.% Alkancarbonsäuresalze umfasst.

4. Verwendung nach einem der vorangegangenen Ansprüche, **dadurch gekennzeichnet, dass** das Reinigungsmittel wenigstens 20 Gew.%, vorzugsweise wenigstens 25 Gew.% und besonders bevorzugt wenigstens 30 Gew.%, insbesondere mehr als 35 Gew.% Blockcopolymere, enthält.

5. Verwendung nach einem der vorangegangenen Ansprüche, **dadurch gekennzeichnet, dass** die Alkancarbonsäuresalze Alkalisalze der aliphatischen gesättigten oder ungesättigten Alkancarbonsäuren mit einer Kohlenstoffkette mit zwischen 10 und 24 Kohlenstoffatomen und besonders bevorzugt Alkalisalze der Laurin-, Myristin-, Palmitin-, Öl- und/oder Stearinsäure sind.

6. Verwendung nach einem der vorangegangenen Ansprüche, **dadurch gekennzeichnet, dass** die Blockcopolymere wenigstens einen Oligo- oder Polyethylenoxidblock umfassen.

7. Verwendung nach einem der vorangegangenen Ansprüche, **dadurch gekennzeichnet, dass** das gewichtsprozentuale Verhältnis der Alkancarbonsäuresalze zu den Blockcopolymeren weniger als 1: 7, vorzugsweise weniger als 1:10 und besonders bevorzugt weniger als 1:15 beträgt.

8. Verwendung nach einem der vorangegangenen Ansprüche, **dadurch gekennzeichnet, dass** das Reinigungsmittel weniger als 30 Gew.%, vorzugsweise zwischen 20 Gew.% und 25 Gew.% Lösemittel (einschließlich Parfümölen) umfasst.

9. Verwendung nach einem der vorangegangenen Ansprüche, **dadurch gekennzeichnet, dass** der Parfumanteil zwischen 2 Gew. % und 20 Gew. %, vorzugsweise weniger als 10 Gew. % und besonders bevorzugt zwischen 3 Gew. % und 6 Gew. % beträgt.

10. Verwendung nach einem der vorangegangenen Ansprüche, **dadurch gekennzeichnet, dass** der Gesamtanteil an Tensiden (einschließlich der Alkancarbonsäuresalze und der Blockcopolymeren) in dem Mittel weniger als 90 Gew.%, vorzugsweise weniger als 85 Gew.% und mehr als 60 Gew.% und besonders bevorzugt zwischen 65 und 75 Gew.% beträgt.

11. Verwendung nach einem der vorangegangenen Ansprüche, **dadurch gekennzeichnet, dass** der Anteil an Tensiden ohne die Alkancarbonsäuresalze und die Blockcopolymere zwischen 15 und 40 Gew. % und besonders bevorzugt zwischen 20 und 30 Gew. % beträgt.

12. Verwendung nach einem der vorangegangenen Ansprüche, **dadurch gekennzeichnet, dass** das Mittel zwischen 10 Gew. % und 20 Gew. % Wasser und/oder zwischen 3 Gew. % und 10 Gew. % mehrwertige Alkohole umfasst.

13. Verwendung nach einem der vorangegangen Ansprüche, **dadurch gekennzeichnet, dass** das Reinigungsmittel transparent ist, d.h. die Transmission des Reinigungsmittels mit einer Schichtdicke von 10 mm bei wenigstens einer Wellenlänge zwischen 400 nm und 800 nm, gemessen gegen eine leere Küvette der Schichtdicke 10 mm wenigstens 60 % beträgt.

14. Verwendung eines Mittels gemäß einem der vorangegangenen Ansprüche zur Reinigung des WC-Bereichs, **dadurch gekennzeichnet, dass** die Transmission des Mittels mit einer Schichtdicke von 10 mm gemessen gegen eine leere Küvette der Schichtdicke 10 mm wenigstens 60 % beträgt, wobei die Transmission im Wellenlängenbereich zwischen 400 nm und 800 nm bestimmt und die Transmission bei wenigstens einer Wellenlänge zwischen 400 nm und 800 nm die Mindesttransmission von wenigstens 60 % aufweist.

## Claims

1. Use of a cleaning composition in block form for cleaning the WC area, said cleaning composition is transparent and comprises surfactants, alkanecarboxylic salts, and solvents, and the fraction of alkanecarboxylic salts is between 1 wt% and 5 wt% and the fraction of solvents (including perfume oils) is less than 40 wt% and the composition comprises at least 18% of nonionic surfactants from the group of block copolymers comprising oligoethylene or polyethylene oxides and/or oligopropylene and/or polypropylene oxides and/or oligobutylene and/or polybutylene oxide.

2. The use as claimed in claim 1, **characterized in that** the melting point of the cleaning composition is at least 53°C, preferably at least 55°C, and more preferably more than 59°C.

3. The use as claimed in either of the preceding claims, **characterized in that** the composition comprises less than 4 wt% and preferably less than 3 wt% of alkanecarboxylic salts.

4. The use as claimed in any of the preceding claims, **characterized in that** the cleaning composition comprises at least 20 wt%, preferably at least 25 wt%, and more preferably at least 30 wt%, more particularly more than 35 wt%, of block copolymers.

5. The use as claimed in any of the preceding claims, **characterized in that** the alkanecarboxylic salts are alkali metal salts of the aliphatic saturated or unsaturated alkanecarboxylic acids having a carbon chain with between 10 and 24 carbon atoms and are particularly preferred alkali metal salts of lauric, myristic, palmitic, oleic and/or stearic acid.

6. The use as claimed in any of the preceding claims, **characterized in that** the block copolymers comprise at least one oligoethylene or polyethylene oxide block.

7. The use as claimed in any of the preceding claims, **characterized in that** the weight percentage ratio of the alkanecarboxylic salts to the block copolymers is less than 1:7, preferably less than 1:10, and more preferably less than 1:15.

8. The use as claimed in any of the preceding claims, **characterized in that** the cleaning composition comprises less than 30 wt%, preferably between 20 wt% and 25 wt%, of solvents (including perfume oils) .

9. The use as claimed in any of the preceding claims, **characterized in that** the perfume fraction is between 2 wt% and 20 wt%, preferably less than 10 wt%, and more preferably between 3 wt% and 6 wt%.

10. The use as claimed in any of the preceding claims, **characterized in that** the total fraction of surfactants (including the alkanecarboxylic salts and the block copolymers) in the composition is less than 90 wt%, preferably less than 85 wt% and more than 60 wt%, and more preferably between 65 and 75 wt%.

11. The use as claimed in any of the preceding claims, **characterized in that** the fraction of surfactants without the alkanecarboxylic salts and the block copolymers is between 15 and 40 wt% and more preferably between 20 and 30 wt%.

12. The use as claimed in any of the preceding claims, **characterized in that** the composition comprises between 10 wt% and 20 wt% of water and/or between 3 wt% and 10 wt% of polyhydric alcohols.

13. The use as claimed in any of the preceding claims, **characterized in that** the cleaning composition is transparent, i.e., the transmittance of the cleaning composition with a layer thickness of 10 mm is at least 60% at at least one wavelength between 400 nm and 800 nm, measured against an empty cuvette with a path length of 10 mm.

14. The use of a composition as claimed in any of the preceding claims, for cleaning the WC area, **characterized in that** transmittance of the composition with a layer thickness of 10 mm, measured against an empty cuvette with a path length of 10 mm, is at least 60%, wherein the transmittance is determined at a wavelength range between 400 nm and 800 nm, and the transmittance at at least one wavelength between 400 nm and 800 nm has the minimum transmittance of at least 60%.

## Revendications

1. Utilisation d'un produit de nettoyage en forme de pain en vue du nettoyage de la zone des toilettes., lequel produit de nettoyage est transparent et comprend des tensioactifs, des sels d'acides alcanecarboxyliques et des solvants, et la proportion de sels d'acides alcanecarboxyliques dans le produit est de 1 % mas à 5 % mas, et la proportion de solvants (essences de parfum y compris) dans le produit est inférieure à 40 % mas, et le produit contient au moins 18 % de tensioactifs non ioniques appartenant au groupe des copolymères séquencés comprenant des oligooxydes ou des polyoxydes d'éthylène et/ou des oligooxydes et/ou des polyoxydes de propylène et/ou de l'oligooxyde et/ou du polyoxyde de butylène.

2. Utilisation selon la revendication 1, **caractérisée en ce que** le point de fusion du produit de nettoyage est d'au moins 53 °C, de préférence d'au moins 55 °C et de manière particulièrement privilégiée supérieur à 59 °C.

3. Utilisation selon l'une quelconque des revendications précédentes, **caractérisée en ce que** le produit comprend moins de 4 % mas et de préférence moins de 3 % mas de sels d'acides alcanecarboxyliques.

4. Utilisation selon l'une quelconque des revendications précédentes, **caractérisée en ce que** le produit de nettoyage contient au moins 20 % mas, de préférence au moins 25 % mas et de manière particulièrement privilégiée au moins 30 % mas, en particulier plus de 35 % mas de copolymères séquencés.

5. Utilisation selon l'une quelconque des revendications précédentes, **caractérisée en ce que** les sels d'acides alcanecarboxyliques sont des sels alcalins des acides alcanecarboxyliques aliphatiques saturés ou insaturés avec une chaîne de carbone de 10 à 24 atomes de carbone, et de manière particulièrement privilégiée des sels alcalins d'acide laurique, d'acide myristique, d'acide palmitique, d'acide oléique et/ou d'acide stéarique.

6. Utilisation selon l'une quelconque des revendications précédentes, **caractérisée en ce que** les copolymères séquencés comprennent au moins une séquence d'oxyde d'oligoéthylène ou d'oxyde de polyéthylène.

7. Utilisation selon l'une quelconque des revendications précédentes, **caractérisée en ce que** la proportion en % mas des sels d'acides alcanecarboxyliques par rapport aux copolymères séquencés est inférieure à 1:7, de préférence inférieure à 1:10, et de manière particulièrement privilégiée inférieure à 1:15.

8. Utilisation selon l'une quelconque des revendications précédentes, **caractérisée en ce que** le produit de nettoyage comprend moins de 30 % mas, de préférence de 20 % mas à 25 % mas de solvants (essences de parfum y compris).

9. Utilisation selon l'une quelconque des revendications précédentes, **caractérisée en ce que** la proportion de parfum est de 2 % mas à 20 % mas, de préférence inférieure à 10 % mas, et de manière particulièrement privilégiée de 3 % mas à 6 % mas.

10. Utilisation selon l'une quelconque des revendications précédentes, **caractérisée en ce que** la proportion totale de tensioactifs (sels d'acides alcanecarboxyliques et copolymères séquencés y compris) dans le produit est inférieure à 90 % mas, de préférence inférieure à 85 % mas et supérieure à 60 % mas, et de manière particulièrement privilégiée de 65 % mas à 75 % mas.

11. Utilisation selon l'une quelconque des revendications précédentes, **caractérisée en ce que** la proportion de tensioactifs, et ce sans les sels d'acides alcanecarboxyliques et les copolymères séquencés, est de 15 % mas à 40 % mas, et de manière particulièrement privilégiée de 20 % mas à 30 % mas.

12. Utilisation selon l'une quelconque des revendications précédentes, **caractérisée en ce que** le produit comprend de 10 % mas à 20 % mas d'eau et/ou de 3 % mas à 10 % mas de polyalcools.

13. Utilisation selon l'une quelconque des revendications précédentes, **caractérisée en ce que** le produit de nettoyage est transparent, c.-à-d. que la transmission du produit de nettoyage d'une épaisseur de couche de 10 mm est, mesurée contre une cuvette vide d'une épaisseur de couche de 10 mm, d'au moins 60 % pour au moins une longueur d'onde comprise entre 400 nm et 800 nm.

14. Utilisation d'un produit selon l'une quelconque des revendications précédentes en vue du nettoyage de la zone des toilettes, **caractérisée en ce que** la transmission du produit d'une épaisseur de couche de 10 mm est, mesurée contre une cuvette vide d'une épaisseur de couche de 10 mm, d'au moins 60 %, la transmission étant déterminée dans la gamme de longueurs d'onde comprise entre 400 nm et 800 nm, et la transmission présentant, pour au moins une longueur d'onde comprise entre 400 nm et 800 nm, une transmission minimum d'au moins 60 %.
